# EUROPÄISCHE PATENTSCHRIFT

(11) **EP 2 245 251 B1**
(45) Veröffentlichungstag und Bekanntmachung des Hinweises auf die Patenterteilung: **11.09.2013**
(21) Anmeldenummer: 08870780.7
(22) Anmeldetag: 13.12.2008
(51) Int. Cl.: E05D 5/10, E05D 7/00, E05D 15/52

(54) **ECKLAGER FÜR EIN FENSTER, EINE TÜR ODER DERGLEICHEN**
CORNER HINGE FOR A WINDOW, A DOOR OR THE LIKE
PALIER D'ANGLE POUR UNE FENÊTRE, UNE PORTE OU SIMILAIRE

(30) Priorität: 15.01.2008 DE 102008004356
(43) Veröffentlichungstag der Anmeldung: 03.11.2010
(73) Patentinhaber: ROTO FRANK AG, 70771 Leinfelden-Echterdingen (DE)
(72) Erfinder: BEYER, Holger, 70619 Stuttgart (DE); ROEDER, Manfred, 89173 Lonsee (DE); STAPF, Peter, 70771 Leinfelden-Echterdingen (DE); SCHNORRENBERGER, Frank, 70794 Filderstadt (DE); STAEBLER, Volerk, 70771 Leinfelden-Echterdingen (DE)
(74) Vertreter: Grosse, Rainer
(86) Internationale Anmeldenummer: PCT/EP2008/010625
(87) Internationale Veröffentlichungsnummer: WO 2009/089883

(56) Entgegenhaltungen:
- EP-A- 1 074 687
- DE-A1- 2 541 263
- DE-A1- 3 001 070
- FR-A- 2 892 443

## Beschreibung

Die Erfindung betrifft ein Ecklager für ein Fenster, eine Tür oder dergleichen, mit einem Lagerbock und einem am Lagerbock befestigten Gelenkbolzen. Derartige Ecklager befinden sich an der Bandseite von Fenstern, Türen oder dergleichen im unteren Bereich, das heißt, der entsprechende Fensterflügel, Türflügel-oder dergleichen stützt sich auf dem Ecklager ab, wobei das Ecklager bevorzugt ein Drehöffnen und/oder ein Kippöffnen des Flügels ermöglicht.

Die DE 2541263 beschreibt die Merkmale des Oberbegriffs des Anspruchs 1.

Die FR 2892443 offenbart ein Band mit einem Innenbolzen und einer axial verlagerbaren Bolzenhülse.

Der Erfindung liegt die Aufgabe zugrunde, ein einfach aufgebautes, kostengünstiges Ecklager mit hoher Funktionalität zur Verfügung zu stellen.

Diese Aufgabe wird durch die Merkmale des Anspruchs 1 gelöst. Der Gelenkbolzen weist einen Innenbolzen auf, der am Lagerbock befestigt ist und der mit einem Schraubanschlag zusammenwirkt, wobei Schraubanschlag und Innenbolzen von einer Bolzenhülse überfangen werden. Der Gelenkbolzen setzt sich demzufolge aus dem Innenbolzen, dem Schraubanschlag und die Bolzenhülse zusammen. Der Innenbolzen ist am Lagerbock befestigt, wobei der Lagerbock an einem Blendrahmen des Fensters, der Tür oder dergleichen befestigt wird. Der zugehörige Flügel des Fensters, der Tür oder dergleichen übergreift mit einer zum Ecklager gehörenden Ecklagerbuchse den Gelenkbolzen und ist dadurch zum Beispiel drehgelenkig und/oder kippgelenkig am Blendrahmen abgestützt gehalten. Um die Kippöffnungsstellung herbeizuführen, muss der Gelenkbolzen um eine horizontale Achse schwenkbeweglich mit dem Lagerbock verbunden sein. Die Besonderheit ist, dass der Schraubanschlag in Richtung der Längserstreckung des Gelenkbolzens durch Schraubbewegung axial verstellt werden kann, mit der Folge, dass die sich an dem Schraubanschlag abstützende Bolzenhülse entsprechend axial verlagert wird. Dies hat zur Folge, dass sich hierdurch die Position der Ecklagerbuchse relativ zum Lagerbock bezüglich der Längserstreckung des Gelenkbolzens axial verstellen lässt, sodass eine Positionseinstellung des Flügels relativ zum Blendrahmen durchgeführt werden kann. Demzufolge ergibt sich eine leicht realisierbare Flügeljustiermöglichkeit, um eine gute Gangbarkeit und ein sauberes Schließen des Fensters, der Tür oder dergleichen zu ermöglichen.

Der Schraubanschlag ist in das Innere der Bolzenhülse eingeschraubt und statzt sich am freien Ende des Innenbolzens ab. Der Schraubanschlag befindet sich vorzugsweise tief im Innern der Bolzenhülse, wobei er dort durch Verdrehen axial, also in Richtung der Längserstreckung der Bolzenhülse, verlagert werden kann. Der in das Innere der Bolzenhülse eingreifende Innenbolzen stützt sich mit seinem freien Ende an dem Schraubanschlag ab, sodass die Einschraubtiefe des Schraubanschlags in die Bolzenhülse ihre axiale Position relativ zum Innenbolzen bestimmt.

Nach einer Weiterbildung der Erfindung ist vorgesehen, dass der Schraubanschlag eine Innenbolzenverlängerung bildet. Hierzu ist vorzugsweise vorgesehen, dass der Schraubanschlag an dem freien Ende des Innenbolzens, also dem der Befestigung am Lagerbock dienenden Ende des Innenbolzens abgelegenen Ende, axial verstellbar angeordnet ist. Ein Herausschrauben des Schraubanschlags führt zu einer Innenbolzenverlängerung, ein Hineinschrauben des Schraubanschlags zu einer Innenbolzenverkürzung, mit der Folge, dass eine entsprechende Axialverlagerung der Bolzenhülse erfolgt. Da der Schraubanschlag in das Innere der Bolzenhülse eingeschraubt ist und sich am freien Ende des Innenbolzens abstützt, bildet der Schraubanschlag quasi eine Innenbolzenverlängerung, wobei diese beiden Teile jedoch nicht miteinander verbunden sind, sondern nur in axialer Richtung aneinanderliegen.

Nach einer Weiterbildung der Erfindung ist vorgesehen, dass der Innenbolzen ein Vierkantbolzen ist. Da der Innenbolzen von der kreiszylindrischen Bolzenhülse überfangen wird, kann seine Querschnittsform von der Kreiszylinderform abweichen, da die Bolzenhülsenkontur für die Bandfunktion (Drehtiffnen) verantwortlich ist. Die Fertigung des Innenbolzens als Vierkantbolzen ist besonders einfach, da der Innenbolzen als Stanzteil, insbesondere Blechstanzteil, ausgebildet ist. Es ist dann nur erforderlich, ihn aus einem entsprechenden Blech auszustanzen; weitergehende Bearbeitungsschritte sind nicht erforderlich.

Der Schraubanschlag ist bevorzugt zumindest bereichsweise hülsenartig ausgebildet. Seine hülsenartige Struktur übergreift vorzugsweise einen Bereich des Innenbolzens, das heißt, dieser Bereich wird innerhalb eines Hülseninnenraums des Schraubenanschlags aufgenommen.

Es ist vorzugsweise vorgesehen, dass der Schraubanschlag ein Außengewinde aufweist, insbesondere ein selbstschneidendes Außengewinde, das in dass Innere der Bolzenhülse, vorzugsweise in eine Engstelle des Inneren der Bolzenhülse, eingeschraubt ist. Die Anordnung kann daher vorzugsweise derart getroffen sein, dass der mit vorzugsweise selbstschneidendem Außengewinde versehene Schraubanschlag in eine entsprechend tiefe Axialposition in das Innere der Bolzenhülse eingebracht ist und sich dort durch entsprechendes Verdrehen aufgrund seines zur Bolzenhülse bestehenden, vorzugsweise selbstgeschnittenen Gewindeeingriffs verdrehen und damit axial verlagern lässt. Damit lässt sich der Schraubanschlag relativ zur Längserstreckung der Bolzenhülse verstellen. Da sich das freie Ende des Innenbolzens an dem Schraubanschlag abstützt, führt ein Verdrehen des Schraubanschlags zu einer Axialverlagerung der Bolzenhülse relativ zum Innenbolzen, das heißt, die Bolzenhülsenposition lässt sich entsprechend einstellen.

Die Bolzenhülse kann bevorzugt topfartig ausgebildet sein. Sie wird über den mit Schraubanschlag versehenen Innenbolzen gestülpt. Alternativ nimmt die Bolzenhülse den Schraubanschlag auf und wird dann über den Innenbolzen gestülpt. Bevorzugt besteht die Bolzenhülse aus Kunststoff. Um zu verhindern, dass sich die Bolzenhülse bei einer Drehöffnung des Flügels, des Fensters, der Tür oder dergleichen relativ zum Innenbolzen verdreht, kann sie in ihrem Inneren mit mindestens einer Innenaxialvertiefung versehen sein, in die der Vierkantbolzen beim Aufschieben der Bolzenhülse auf diesen drehfest eingreift.

Die Bolzenhülse kann bevorzugt kopfseitig eine Drehwerkzeugdurchtrittsöffnung aufweisen. Ferner ist insbesondere vorgesehen, dass der Schraubanschlag ein Drehwerkzeugkupplungselement aufweist. Mit einem entsprechenden Werkzeug, beispielsweise einem Mehrkantwerkzeug, insbesondere Sechskantwerkzeug, zum Beispiel Inbusschlüssel, lässt sich bei fertig montiertem Gelenkbolzen eine axiale Verlängerung beziehungsweise Verkürzung dadurch bewirken, dass der Inbusschlüssel durch die kopfseitige Drehwerkzeugdurchtrittsöffnung der Bolzenhülse gesteckt und in das Drehwerkzeugkupplungselement des Schraubanschlags eingesteckt wird. Wird nun der Inbusschlüssel verdreht, so dreht sich der Schraubanschlag mit und verschiebt dabei die Bolzenhülse axial auf dem Innenbolzen.

Schließlich ist es vorteilhaft, wenn der Durchmesser des Schraubanschlags derart bemessen ist, dass er nicht in die Innenaxialvertiefung der Bolzenhülse eingreift. Hierdurch ist die erwähnte, mittels des Inbusschlüssels mögliche Drehverstellung der Bolzenhülse bei fertig montiertem Gelenkbolzen möglich. Die dem Flügel des Fensters, der Tür oder dergleichen zugeordnete Ecklagerbuchse kann ebenfalls eine Durchgriffsöffnung für das Drehwerkzeug aufweisen, sodass es durch diese Durchgriffsöffnung und durch die Drehwerkzeugdurchtrittsöffnung der Bolzenhülse zum Eingriff in das Drehwerkzeugkupplungselement des Schraubanschlags gesteckt werden kann.

Die Zeichnungen veranschaulichen die Erfindung anhand eines Ausführungsbeispiels, und zwar zeigt:
- Figur 1: eine perspektivische Ansicht eines kompletten Ecklagers,
- Figur 2: eine Darstellung gemäß Figur 1, jedoch aus einer anderen Perspektive,
- Figur 3: ein Lagerbock des Ecklagers,
- Figuren 4 und 5: eine Ecklagerbuchse des Ecklagers,
- Figur 6: eine Draufsicht auf das Ecklager ohne Ecklagerbuchse,
- Figur 7: eine perspektivische Ansicht entsprechend der Darstellung der Figur 6,
- Figur 8: eine der Figuren 6 beziehungsweise 7 entsprechende Darstellung, jedoch mit aufgeschnittener Bolzenhülse eines nicht erfinderischen Ausführungsbeispiels eines Ecklagers,
- Figur 9: ein schematischer Querschnitt durch das Ecklager im Bereich des Gelenkbolzens und
- Figur 10: eine der Figur 8 entsprechende Darstellung eines erfindungsgemäßen Ausführungsbeispiels.

Die Figur 1 zeigt ein Ecklager 1, das einen Lagerbock 2, einen Gelenkbolzen 3 und eine Ecklagerbuchse 4 aufweist. Der Gelenkbolzen 3 ist mittels eines horizontalen Lagerbolzens 5 schwenkbar am Lagerbock 2 befestigt. Die Figur 2 zeigt die Darstellung der Figur 1 aus einer anderen Perspektive.

Die Figur 3 zeigt den Lagerbock 2. Er weist eine Grundplatte 6 auf, von der zwei mit Abstand zueinander stehende Flansche 7, 8 abgebogen sind, die Aufnahmeöffnungen 9 für den Lagerbolzen 5 aufweisen. Die Grundplatte 6 ist mit Befestigungslöchern 10 für entsprechende Befestigungsschrauben versehen, mit denen der Lagerbock 2 an einen Blendrahmen eines nicht dargestellten Fensters, einer nicht dargestellten Tür oder dergleichen befestigbar ist.

Gemäß der Figuren 4 und 5 weist die Ecklagerbuchse 4 eine ebene Montagefläche 11 auf, von der mindestens zwei Fixiervorsprünge 12 ausgehen. Die Montagefläche 11 wird von zwei Befestigungslöchern 13 durchsetzt, um die Ecklagerbuchse in der aus den Figuren 4 und 5 hervorgehenden, aufrechten Stellung an einem Flügel eines Fensters, einer Tür oder dergleichen zu befestigen. Die Fixiervorsprünge 12 greifen in entsprechende Vertiefungen des Flügels ein und stabilisieren den Sitz. Die Ecklagerbuchse 4 ist im Wesentlichen als Hohlkörper 14 ausgebildet und besitzt an ihrer Unterseite 15 eine aus den Figuren 4 und 5 nicht direkt hervorgehende Einschuböffnung 16 eines Innenkanals 17, dessen oberes Ende im Wesentlichen verschlossen ist, nämlich nur eine kleine Kontrollöffnung 18 aufweist.

Die Figur 6 zeigt das blendrahmenseitige Element des Ecklagers 1, mit Lagerbock 2, und daran mit Lagerbolzen 5 um eine horizontale Achse verschwenkbaren Gelenkbolzen 3. Das gelenkig am Lagerbock 2 befestigte Ende 19 des Gelenkbolzens 3 befindet sich im am Fenster, einer Tür oder dergleichen eingesetzten Falle unten und das freie Ende 20 des Gelenkbolzens 3 oben. Um nun das Ecklager 1 zu vervollständigen und einen Flügel des Fensters, der Tür oder dergleichen zu halten, wird der mit Ecklagerbuchse 4 versehene Flügel (nicht dargestellt) derart der blendrahmenseitigen Einrichtung des Ecklagers 1 zugeführt, dass das freie Ende 20 in die Einschuböffnung 16 der Ecklagerbuchse 4 eintritt und dann der größte Teil des Gelenkbolzens 3 in den Innenkanal 17 eingeschoben. Eine obere Stirnfläche 21 des Gelenkbolzens 3 stößt gegen das obere, im Wesentlichen geschlossene Ende des Innenkanals 17, wodurch diese Einsetzbewegung begrenzt wird. Der Flügel ist nunmehr um die Längsachse des Gelenkbolzens 3 drehöffenbar und kann - im Falle einer vorgesehenen Kippöffnung - auch um die horizontale Achse des Lagerbolzens 5 gekippt werden.

Der teilweise aufgeschnittenen Darstellung der Figur 8, die ein nicht erfindungsgemäßes Ausführungsbeispiel des Ecklagers zeigt, ist entnehmbar, dass sich der Gelenkbolzen 3 aus drei Einzelteilen zusammensetzt. Es handelt sich dabei um einen Innenbolzen 22, einen Schraubanschlag 23 und eine Bolzenhülse 24. Der Innenbolzen 22 ist als Vierkantbolzen 25 dadurch ausgebildet, dass er als Blechstanzteil 26 aus einem entsprechend dicken Blech ausgestanzt ist. Der freie Endbereich 27 des Innenbolzens 22 weist eine geringere Breitenabmessung auf, derart, dass auf ihn der hülsenartige Schraubanschlag 23 aufgeschraubt ist. Hierzu weist der Schraubanschlag 23 in seinem Innern ein selbstschneidendes Innengewinde 28 auf. Wird der Schraubanschlag 23 auf den freien Endbereich 27 des Vierkantbolzens 25 aufgeschraubt, so wird der freie Endbereich 27 durch das selbstschneidende Innengewinde 28 mit einem Außengewinde 29 versehen. Demzufolge kann der Schraubanschlag 23 durch Schraubbewegung axial hin- beziehungsweise herverlagert werden, mit der Folge, dass er durch seine Eigenschaft, eine Innenbolzenverlängerung 30 zu bilden, die Länge des Gesamtgebildes einstellbar macht. Wird nun - wie aus den Figuren 6 bis 8 ersichtlich - über den Innenbolzen 22 und seine durch den Schraubanschlag 23 gebildete Innenbolzenverlängerung 30 die Bolzenhülse 24 gestülpt, die topfförmig ausgebildet ist und sich daher an dem Schraubanschlag 23 axial abstützt, so kann durch Verdrehung des Schraubanschlags 23 die axiale Position der Bolzenhülse 24 verändert werden. Dies wiederum hat zur Folge, dass die zum Gelenkbolzen 3 gehörende Bolzenhülse 24 die Höhenposition der auf sie aufgeschobenen Ecklagerbuchse 4 und damit die Flügelposition des Fensters, der Tür oder dergleichen bestimmt. Aus alledem wird deutlich, dass durch Verdrehen des Schraubanschlags 23 eine Flügeljustierung durchgeführt werden kann. Die Bolzenhülse 24 besitzt eine kreiszylindrische Außenkontur.

Insbesondere kann vorgesehen sein, dass die Bolzenhülse 24 an ihrer Stirnfläche 21 eine Drehwerkzeugdurchtrittsöffnung 32 aufweist und dass der Schraubanschlag 23 an seiner oberen Stirnseite 33 ein Drehwerkzeugkupplungselement 34, zum Beispiel in Form eines Inneninbus, aufweist. Soll - bei aufgesteckter Bolzenhülse 24 - ein Anheben oder Absenken der Stirnfläche 21 des Gelenkbolzens 3 erfolgen, so ist es lediglich erforderlich, dass ein Monteur einen Inbusschlüssel in die Drehwerkzeugdurchtrittsöffnung 32 einführt und den Inbusschlüssel in das Drehwerkzeugkupplungselement 34 einführt. Durch mittels des Inbusschlüssels erfolgendes Verdrehen des Schraubanschlags lässt sich die gewünschte Einstellung vornehmen.

Gemäß Figur 9 ist die Anordnung derart getroffen, dass die Bolzenhülse 24 in ihrem hohlen Inneren vorzugsweise zwei diametral einander gegenüberliegende Innenaxialvertiefungen 35 aufweist, die nutartig ausgebildet sind, und die den Vierkantbolzen 25 aufnehmen, wodurch die Bolzenhülse 24 verdrehsicher auf dem Innenbolzen 22 gehalten ist. Insbesondere kann vorgesehen sein, dass die Bolzenhülse 24 aus Kunststoff besteht.

Die Figur 10 zeigt ein weiteres Ausführungsbeispiel der Erfindung, wobei sämtliche Ausführungen aller übrigen Figuren - bis auf Figur 8 - ebenfalls für dieses weitere Ausführungsbeispiel entsprechend gelten. Alternativ zum Ausführungsbeispiel der Figur 8 ist vorgesehen, dass der Schraubanschlag 23 ein selbstschneidendes Außengewinde 40 aufweist, das in eine Engstelle 41 im Innern 43 der Bolzenhülse 24 eingeschraubt ist. Der Innenbolzen 22 greift nicht - wie beim Ausführungsbeispiel der Figur 8 - in den Schraubanschlag 23 ein, sondern sein freies Ende 43 stützt sich - in axialer Richtung - an einer Stirnfläche 44 des Schraubanschlags 23 ab. Mittels des entsprechenden Drehwerkzeugs, beispielsweise des erwähnten Inbusschlüssels, lässt sich der Schraubanschlag 23 in axialer Richtung durch Verdrehen in der Bolzenhülse 24 relativ zu dieser axial verlagern, wodurch sich durch die Abstützung des Schraubanschlags 23 an dem Innenbolzen 22 eine entsprechende Axialstellung der Bolzenhülse 24 relativ zum Innenbolzen 22 einstellt. Im Übrigen gelten die zu dem anderen Ausführungsbeispiel vorhandenen Erläuterungen entsprechend für das Ausführungsbeispiel der Figur 10.

## Patentansprüche

1. Ecklager (1) für ein Fenster, eine Tür oder dergleichen, mit einem Lagerbock (2) und einem am Lagerbock (2) befestigten Gelenkbolzen (3), der einen Innenbolzen (22) und eine Bolzenhülse (24) aufweist, der am Lagerbock (2) befestigt ist, **dadurch gekennzeichnet, dass** der Innenbolzen (22) mit einem, einer axialen Verlagerung der Bolzenhülse (24) dienenden Schraubanschlag (23) zusammenwirkt, wobei Schraubanschlag (23) und Innenbolzen (22) von der Bolzenhülse (24) überfangen werden, wobei der Schraubanschlag (23) in das Innere der Bolzenhülse (24) eingeschraubt ist und sich am freien Ende des Innenbolzens (22) abstützt, und wobei der Innenbolzen (22) als Stanzteil, insbesondere als Blechstanzteil (26), ausgebildet ist.

2. Ecklager nach Anspruch 1, **dadurch gekennzeichnet, dass** der Schraubanschlag (23) im Innern der Bolzenhülse (24) axial verstellbar angeordnet ist.

3. Ecklager nach einem der vorhergehenden Ansprüche, **dadurch gekennzeichnet, dass** der Innenbolzen (22) ein Vierkantbolzen (25) ist.

4. Ecklager nach einem der vorhergehenden Ansprüche, **dadurch gekennzeichnet, dass** der Schraubanschlag (23) zumindest bereichsweise hülsenartig ausgebildet ist.

5. Ecklager nach einem der vorhergehenden Ansprüche, **dadurch gekennzeichnet, dass** der Schraubanschlag (23) ein Außengewinde (40) aufweist, insbesondere ein selbstschneidendes Außengewinde, das in das Innere (42) der Bolzenhülse (24), vorzugsweise in eine Engstelle (41) des Inneren (42) der Bolzenhülse (24), eingeschraubt ist.

6. Ecklager nach einem der vorhergehenden Ansprüche, **dadurch gekennzeichnet, dass** die Bolzenhülse (24) topfartig ausgebildet ist.

7. Ecklager nach einem der vorhergehenden Ansprüche, **dadurch gekennzeichnet, dass** die Bolzenhülse (24) aus Kunststoff besteht.

8. Ecklager nach einem der vorhergehenden Ansprüche, **dadurch gekennzeichnet, dass** die Bolzenhülse (24) mindestens eine Innenaxialvertiefung (35) für die verdrehfeste Aufnahme des Vierkantbolzens (25) aufweist.

9. Ecklager nach einem der vorhergehenden Ansprüche, **dadurch gekennzeichnet, dass** die Bolzenhülse (24) kopfseitig eine Drehwerkzeugdurchtrittsöffnung (32) aufweist.

10. Ecklager nach einem der vorhergehenden Ansprüche, **dadurch gekennzeichnet, dass** der Schraubanschlag (23) ein Drehwerkzeugkuppelelement (34) aufweist.

11. Ecklager nach Anspruch 8 **dadurch gekennzeichnet, dass** der Durchmesser des Schraubanschlags (23) derart bemessen ist, dass er nicht in die Innenaxialvertiefung (35) der Bolzenhülse (24) eingreift.

## Claims

1. Corner bearing (1) for a window, a door or the like, having a bearing block (2) and a hinge pin (3) attached to the bearing block (2), the pin presenting an inner pin (22) attached to the bearing block (2) and a pin sleeve (24), **characterised in that** the inner pin (22) interacts with a screw stop (23) serving for an axial displacement of the pin sleeve (24), wherein the screw stop (23) and the inner pin (22) are overlapped by the pin sleeve (24), wherein the screw stop (23) is screwed into the interior of the pin sleeve (24) and rests against the free end of the inner pin (22), and wherein the inner pin (22) is configured as a stamped part, in particular as a stamped sheet metal part (26).

2. Corner bearing according to claim 1, **characterised in that** the screw stop (23) is arranged in the interior of the pin sleeve (24) in an axially adjustable manner.

3. Corner bearing according to any one of the preceding claims, **characterised in that** the inner bolt (22) is a square bolt (25).

4. Corner bearing according to any one of the preceding claims, **characterised in that** the screw stop (23) is formed in a sleeve-like manner, at least in certain areas.

5. Corner bearing according to any one of the preceding claims, **characterised in that** the screw stop (23) has an external thread (40), in particular a self-cutting external thread, that is screwed into the interior (42) of the pin sleeve (24), preferably into a narrow (41) of the interior (42) of the pin sleeve (24).

6. Corner bearing according to any one of the preceding claims, **characterised in that** the pin sleeve (24) is formed in a pot-shaped manner.

7. Corner bearing according to any one of the preceding claims, **characterised in that** the pin sleeve (24) is made of plastics.

8. Corner bearing according to any one of the preceding claims, **characterised in that** the pin sleeve (24) has at least one interior axial recess (35) for receiving the square bolt (25) in a rotationally fixed manner.

9. Corner bearing according to any one of the preceding claims, **characterised in that** the pin sleeve (24) presents a passage (32) for rotary tools at its head end.

10. Corner bearing according to any one of the preceding claims, **characterised in that** the screw stop (23) presents a coupling member (34) for rotary tools.

11. Corner bearing according to claim 8, **characterised in that** the diameter of the screw stop (23) is dimensioned in such a way that it does not engage the interior axial recess (35) of the pin sleeve (24).

## Revendications

1. Support d'angle (1) pour une fenêtre, une porte ou élément similaire, comportant un bloc-support (2) et un axe d'articulation (3) fixé sur le bloc-support (2), ledit axe d'articulation présentant un axe intérieur (22) fixé sur le bloc-support (2) et une douille d'axe (24), **caractérisé en ce que** l'axe intérieur (22) coopère avec une butée à vis (23) servant à un déplacement axial de la douille d'axe (24), la butée à vis (23) et l'axe intérieur (22) étant recouverts par la douille d'axe (24), la butée à vis (23) étant vissée à l'intérieur de la douille d'axe (24) et prend appui sur l'extrémité libre de l'axe intérieur (22) et l'axe intérieur (22) étant conçu sous forme de pièce découpée, en particulier sous forme de pièce de tôle découpée (26).

2. Support d'angle selon la revendication 1, **caractérisé en ce que** la butée à vis (23) est disposé à l'intérieur de la douille d'axe (24) de manière à être réglable dans le sens axial.

3. Support d'angle selon l'une quelconque des revendications précédentes, **caractérisé en ce que** l'axe intérieur (22) est un axe carré (25).

4. Support d'angle selon l'une quelconque des revendications précédentes, **caractérisé en ce que** la butée à vis (23) est conçue pour le moins par sections sous forme de douille.

5. Support d'angle selon l'une quelconque des revendications précédentes, **caractérisé en ce que** la butée à vis (23) présente un filetage extérieur (40), en particulier un filetage extérieur auto-taraudant qui est vissé à l'intérieur (42) de la douille d'axe (24), de préférence dans un goulot d'étranglement (41) à l'intérieur (42) de la douille d'axe (24).

6. Support d'angle selon l'une quelconque des revendications précédentes, **caractérisé en ce que** la douille d'axe (24) est conçue sous forme de pot.

7. Support d'angle selon l'une quelconque des revendications précédentes, **caractérisé en ce que** la douille d'axe (24) est composée de plastique.

8. Support d'angle selon l'une quelconque des revendications précédentes, **caractérisé en ce que** la douille d'axe (24) présente au moins un renfoncement intérieur axial (35) pour le logement bloqué en rotation de l'axe carré (25).

9. Support d'angle selon l'une quelconque des revendications précédentes, **caractérisé en ce que** la douille d'axe (24) présente, côté tête, un orifice de pénétration (32) pour outils de tournage.

10. Support d'angle selon l'une quelconque des revendications précédentes, **caractérisé en ce que** la butée à vis (23) présente un élément d'accouplement (34) pour outils de tournage.

11. Support d'angle selon la revendication 8, **caractérisé en ce que** le diamètre de la butée à vis (23) est dimensionné de telle manière qu'il n'engrène pas dans le renfoncement intérieur axial (35) de la douille d'axe (24).
